# EUROPÄISCHE PATENTSCHRIFT

(11) **EP 1 506 128 B1**
(45) Veröffentlichungstag und Bekanntmachung des Hinweises auf die Patenterteilung: **10.05.2006**
(21) Anmeldenummer: 03711940.1
(22) Anmeldetag: 07.03.2003
(51) Int. Cl.: B66F 11/04, B66C 23/00

(54) **GERÄTEKRAN, INSBESONDERE KAMERAKRAN**
DEVICE CRANE, PARTICULARLY CAMERA CRANE
GRUE D'APPAREILS, EN PARTICULIER GRUE DE CAMERA

(30) Priorität: 22.05.2002 DE 10222677
(43) Veröffentlichungstag der Anmeldung: 16.02.2005
(73) Patentinhaber: Sachtler GmbH & Co. KG, 85386 Eching (DE)
(72) Erfinder: HEIN, Dieter, 86949 Windach (DE); MELITOPOULOS, Jordanis, 83224 Grassau (DE)
(74) Vertreter: HOFFMANN EITLE
(86) Internationale Anmeldenummer: PCT/EP2003/002369
(87) Internationale Veröffentlichungsnummer: WO 2003/097514

(56) Entgegenhaltungen:
- DE-A- 3 628 782
- DE-U- 29 907 704
- US-A- 3 103 257

## Beschreibung

### Technisches Gebiet

Die Erfindung bezieht sich auf das Gebiet der Hebezeuge und insbesondere auf das Gebiet der Krantechnik in Verbindung mit der gesteuerten Führung von Geräten im Raum. Insbesondere bezieht sich die Erfindung auf die Führung einer Kamera im Raum durch Verschwenken eines Kranauslegers, an dessen einem Ende eine Kamera angebracht ist.

### Stand der Technik

Ein derartiger Gerätekran ist aus DE 298 16 565 U1, DE 2.99 07 704 U1 welche dem Oberbegriff des unabhängigen Anspruchs 1 entspricht, und DE 299 16 225 U1 bekannt. Mit einem dort beschriebenen Kamerakran ist eine Führung der Kamera im Raum durch die Schwenkbewegung eines Kranauslegers möglich, wobei durch eine Parallelogrammführung die Kameraaufnahmeplatte bei der Führung durch den Raum in einer bestimmten, aber auch horizontalen Ausrichtung gehalten werden kann. Es besteht aber auch die Möglichkeit, die im Parallelogrammsystem benutzte Seilführung zu verändern, so dass keine Parallelogrammeinstellung mehr vorhanden ist. Es kann die Kameraaufnahmeplatte in der einen oder anderen Richtung hinsichtlich des Einstellwinkels voreingestellt werden.

Gemäss der DE 299 07 704 sind Seitanlenkstellen in Form von Seilscheiben vorgesehen, von denen eine an der Auslegerspitze und eine an den Kranstütze angebracht ist. Das Zugseil ist an den Scheiben angebracht und teilweise im den Seilscheibe gelegt.

### Darstellung der Erfindung

Es ist das technische Problem (Aufgabe) der vorliegenden Erfindung, einen Gerätekran, insbesondere einen Kamerakran, zu schaffen, mit dem durch vereinfachte technische Mittel eine Einrichtung und Einstellung des Führungssystems vorgenommen und somit die Geräte- beziehungsweise Kameraführung variabler gestaltet werden kann.

Dieses Problem wird gelöst durch einen Gerätekran, insbesondere Kamerakran, mit einer Kranstütze und einem an einer ersten Anlenkstelle daran schwenkbar angelenkten Kranausleger, einem an einer zweiten Anlenkstelle am der Kranstütze abgewandeten einen Ende des Kranauslegers angelenkten Geräteaufnahmeelement, an dem im Abstand zur zweiten Anlenkstelle zwischen Kranausleger und Geräteaufnahmeelement an einer dritten Anlenkstelle ein Zugelement, insbesondere ein Zugseil, angelenkt ist, das von der dritten Anlenkstelle am Geräteaufnahmeelement zu einer vierten Anlenkstelle an der Kranstütze verläuft, welche vierte Anlenkstelle im Abstand zur ersten Anlenkstelle angeordnet ist, wobei die vierte Anlenkstelle verstellbar an der Kranstütze angeordnet ist, und wobei das Zugelement längenverstellbar ist. Das Zugelement ist dabei über die vierte Anlenkstelle hinaus weitergeführt und an der Kranstütze festgelegt. Dabei ist das Zugelement mit einem daran angebrachten Rastelement versehen, das an einer an der Kranstütze beweglichen Raststelle lösbar eingerastet wird.

Dadurch besteht in einfacher Weise die Möglichkeit, zugleich durch Handhabung des weitergeführten Endes des Zugelements die Winkelstellung der Geräteaufnahmeelement einzustellen, die Länge des Zugelements anzupassen, wenn der Kranausleger als Teleskopausleger oder als anderweitig längenveränderbarer Kranausleger ausgebildet ist und eine Verstellung der vierten Anlenkstelle an der Kranstütze vorzunehmen, um entweder eine Parallelogrammführung zu realisieren oder/aber eine Führung außerhalb des Parallelogrammsystems.

Bevorzugt ist das Zugelement an einer Klemmstelle festgelegt. Es kann auf einfache Weise die Länge des Zugelements an die jeweilige Länge eines Teleskopauslegers angepasst werden, wenn in Längsabständen mehrere solche Rastelemente am Zugelement angebracht sind.

Wenn dabei die Raststelle in Richtung des Verlaufs des Zugelements verstellbar ist, so ist über diese Festlegung des Zugelements im Bereich der Kranstütze über das Zugelement eine einfache Verstellung des Anstellwinkels des Geräteaufnahmeelements möglich.

Entsprechend einer vorteilhaften Ausgestaltung und im Hinblick auf eine möglichst einfache Handhabung durch die Bedienungsperson, kann auf einer Seite der Kranstütze die vierte Anlenkstelle und auf der entgegensetzten Seite desselben die Raststelle angeordnet sein.

Hinsichtlich einer weiteren Ausgestaltung kann die vierte Anlenkstelle von einer bevorzugt drehbar gelagerten Seilscheibe gebildet sein, um die zumindest teilweise das Zugelement verläuft und von dort zur Raststelle geführt ist. Somit kann die Verstellung der vierten Anlenkstelle mit dem benötigten Anordnungsraum auf einer Seite der Kranstütze und die Verkürzung des Zugelements durch die Verstellung des Einstellwinkels auf der anderen Seite der Kranstütze vorgenommen werden.

Für eine bevorzugte Anordnung der Verstellmöglichkeiten auf beiden Seiten der Kranstütze kann in Richtung auf die Raststelle hinter der Seilscheibe eine Umlenkscheibe für das Zugelement vorgesehen sein, deren Achse parallel zur Achse der Seilscheibe angeordnet ist, und die an der Kranstütze befestigt ist, woran sich mindestens eine weitere Umlenkscheibe anschließt, deren Achse senkrecht zur Achse der ersten Umlenkscheibe angeordnet ist, so dass das dazwischen verlaufende Zugelement tangential am Umfang beider Umlenkscheiben anliegt.

Für eine Kombination der Parallelogrammführung mit einer Führung des Zugelements außerhalb des Parallelogrammsystems ist die bevorzugte Achse der Seilscheibe an der ersten Anlenkstelle angeordnet. An dieser ersten Anlenkstelle ist der Kranausleger schwenkbar gelagert.

### Kurze Beschreibung der Zeichnungen

In den Zeichnungen ist ein Ausführungsbeispiel rein schematisch dargestellt. Es zeigen:
- Fig. 1: eine perspektivische Ansicht eines Kamerakrans gemäß der Erfindung;
- Fig. 2: eine perspektivische Ansicht der Seite der Kranstütze, an der das Zugseil angebracht ist; und
- Fig. 3: eine perspektivische Ansicht der anderen Seite der Kranstütze, an der das Zugseilende befestigt ist.

### Beschreibung eines Ausführungsbeispiels

Ein in Fig. 1 dargestellter Kamerakran umfasst eine Kranstütze 1, die in Fig. 1 nur teilweise dargestellt ist. Der untere Teil der Kranstütze 1 ist hier nicht dargestellt, kann aber in Form eines Tripods ausgeführt sein. Weiterhin umfasst der Kamerakran einen Kranausleger 2, der an einer ersten Anlenkstelle 3 an der Kranstütze 1 schwenkbar gelagert ist. Am in der Darstellung rechten Ende des Kranauslegers 2 befindet sich ein Gegengewicht 4. Am entgegengesetzten Ende des Kranauslegers 2 ist an einer zweiten Anlenkstelle 5 als Kameraaufnahmeelement ausgebildete Kameraaufnahmeplatte 6 schwenkbar gelagert. Zusammen schwenkbar mit der Kameraaufnahmeplatte 6 ist hier als Ausführungsbeispiel (auf das die Erfindung nicht beschränkt ist) eine Seilscheibe 7 angeordnet, deren Zentrum sich im Bereich der zweiten Anlenkstelle 5 befindet. Ohne eine Beschränkung auf dieses Ausführungsbeispiel befindet sich eine gleiche Seilscheibe 8 an der ersten Anlenkstelle 3, so dass deren Zentrum an dieser Anlenkstelle angeordnet ist, die zugleich Schwenkachse des Kranauslegers 2 ist. Zwischen diesen Scheiben 7 und 8 verläuft ein Zugseil 9 derart, dass an der tangentialen Anlaufstelle des Zugseils 9 am Umfang der Seilscheiben 7 und 8 im Bereich der Kameraaufnahmeplatte 6 eine dritte Anlenkstelle 10 und im Bereich der Schwenklagerung des Kranauslegers eine vierte Anlenkstelle 11 gebildet wird. Wenn dieses Zugseil 9, das zugleich Steuerseil ist, parallel zum Kranausleger 2 verläuft, so bildet der Kranausleger zusammen mit dem Zugseil 9 und den Anlenkstellen 3, 5, 10, 11 ein Parallelogrammsystem derart, dass beim Verschwenken des Kranauslegers 2 die Kameraaufnahmeplatte 6 entweder in einer exakt horizontal ausgerichteten Lagestellung oder aber in einer bestimmten Neigungsstellung gehalten werden kann, wenn die Kameraaufnahmeplatte 6 mittels des Kranauslegers 2 bei dessen Verschenken in der Kranstütze 1 im Raum bewegt wird.

Der Kranausleger 2 kann dann relativ leichtgewichtig ausgeführt werden, wenn dieser durch Seilverstrebungen 12 versteift ist. Außerdem kann die Länge des Kranauslegers 2 verändert werden, in dem beispielsweise der Kranausleger teleskopierbar ist oder aber der Kranausleger 12 aus mehreren Teilstücken besteht, die in einander gesteckt sind, so dass Verkürzungen beziehungsweise Verlängerungen vorgenommen werden können. Dabei werden die Seilverstrebungen 12 entsprechend umgehängt und es wird auch das Zugseil 9 in seinem Verlauf entsprechend angepasst, d. h. verkürzt oder verlängert.

Wenn im Zusammenhang mit der Kranauslegerlängenveränderung von einem Teleskopausleger der Rede ist, so schließt diese Ausdrucksweise auch die vorerwähnte Steckverbindung ein.

Die Seilscheiben 7 und 8 müssen nicht, können aber drehbar sein, wobei die Seilscheibe 8 bevorzugt um ihre Achse drehbar ist. Die Seilscheibe 7 ist normalerweise mit der Kameraaufnahmeplatte drehbar.

Die in Fig. 2 isoliert dargestellte Kranstütze ohne Untergestell verdeutlicht nur einen Teil des Kranauslegers 2. Fig. 2 zeigt aber deutlicher die Einzelheiten als Fig. 1, insbesondere die Seilscheibe 8 mit der ersten Anlenkstelle 3, die in der Schwenkachse des Kranauslegers 2 liegt und die bei Einstellung des Parallelogrammsystems mit der Achse der Seilscheibe 8 zusammenhält. Deutlich erkennbar ist auch das Zugseil 9, das von der nicht dargestellten Seilscheibe 7 kommend teilweise um die Seilscheibe 8 verläuft und weitergeführt ist, wobei das Seilende an der Kranstütze 1 befestigt ist. Dies kann grundsätzlich an derselben Seite der Kranstütze vorgesehen sein. Hier befindet sich die Seilscheibe 8 auf der einen Seite der Kranstütze und das festgelegte Ende des Zugseils 9 auf der anderen Ende der Kranstütze, wobei eine Hauptteilstütze 13 und eine Nebenteilstütze 14 vorgesehen ist. Obwohl das Festlegen des Seilendes an der Kranstütze 1 auch auf derselben Seite, d. h. auf der Seite der Hauptteilstütze 13 vorgesehen sein kann, ist hier eine aufgesplittete Lösung dargestellt, bei der das Zugseil 9 teilweise um die Seilscheibe 8 geführt ist und von dort teilweise um eine Umlenkscheibe 15 geführt ist. Die Drehachse 16 dieser Umlenkscheibe 15 verläuft parallel zur Achse der Seilscheibe 8. Von der Umlenkscheibe 15 verläuft das Zugseil 9 teilweise um eine Umlenkscheibe 17, deren Achse senkrecht zur Achse 16 der Umlenkscheibe 15 umläuft. Von dort verläuft das Zugseil 9 von der Hauptteilstütze 13 zur Nebenteilstütze 14 und ist in dieser nochmals um eine weitere Umlenkscheibe 18 geführt, die auch aus Fig. 3 ersichtlich ist. Von dort verläuft das Zugseil 9 zu einem eine Raststelle bildenden Einhängelement 19. Dieses Einhängelement 19 ist in einer Aussparung 20 der Nebenteilstütze 14 verschiebbar gelagert, und zwar in einer Richtung, die dem Verlauf des Zugseils 9 an dieser Stelle entspricht. Dieses Einhängelement 19 ist hier als Spindelmutter ausgeführt und sitzt auf einer Spindelschraube 21. Wenn diese Spindelschraube 21 mittels einer Drehhandhabe 22 gedreht wird, kann das Einhängelement 19 hinsichtlich seiner Lage in Richtung der Spindelschraube 21 verändert werden. Dies hat zur Folge, dass in der entsprechenden Richtung an dem Zugseil 9 gezogen wird. Dies hat wiederum zur Folge, dass sich die Winkelstellung der Kameraaufnahmeplatte 6 verändert. Es kann also durch diese Verstellmöglichkeit die jeweils gewünschte Winkelstellung der Kameraaufnahmeplatte 6 eingestellt werden. Bei der eingestellten Parallelogrammführung über das Zugseil 9 und den Kranausleger 2 kann beim Verschwenken des Kranauslegers dann diese jeweilige Stellung beibehalten werden. Man kann allerdings auch diese Parallelogrammführung aufgeben. Hierzu ist über ein ähnliches Spindel-Mutter-System über eine Spindelschraube 23 und eine Handhabe 24 die Lage der Seilscheibe 8 in der Hauptteilstütze 13 veränderbar und zwar in etwa in derselben Richtung wie die Verstellung des Einhängelements 19, wodurch einerseits eine exakte Einstellung des Parallelogrammsystems vorgenommen werden kann, andererseits aber auch eine Verstellung dermaßen vorgenommen werden kann, dass das Zugseil 9 mehr oder weniger das Parallelogrammsystem verlässt. Bei dieser Verstellung kommt es ebenso zu einer Veränderung der Winkellage der Kameraaufnahmeplatte 6 aber auch zu einer gewünschten Einstellung der Änderung der Winkelstellung der Kameraaufnahmeplatte während des Verschwenkens des Kranauslegers.

Für das Einhängen des Seilendes des Zugseils 9 in dem Einhängelement 19 dient ein am Zugseil befestigtes Halte- oder Rastelement 25, das im eingehängten Zustand nicht erkennbar ist, aber durch ein im Verlauf des Zugseils 9 dargestelltes Rastelement 25, welches dann zum Tragen kommt, wenn eine Verkürzung des Kranauslegers 2 vorgenommen wird. Dann nämlich wird das Zugseil 9 über die beschriebene Umlenkeinrichtung durchgezogen und dabei das Rastelement 25 eingehängt, so dass sich ein Überschuss an Zugseil 9 ergibt, der an einer entsprechenden Stelle an der Kranstütze 2 aufgehängt werden kann, damit dieser Überschuss nicht behindert.

Die Seilscheibe 8 ist mit einem Zeiger 26 und das Einhängelement 19 mit einem Zeiger 27 versehen. Diese Zeiger 26, 27 wirken mit einer Skala 28 beziehungsweise 29 zusammen, so dass eine entsprechende sichtbare Verstellung leicht möglich ist.

Durch die Entkoppelung der Verstellung auf zwei Seiten ist eine größere Übersichtlichkeit und eine wirksamere Einstellung möglich.

## Patentansprüche

1. Gerätekran, insbesondere Kamerakran, mit einer Kranstütze (1) und einem an einer ersten Anlenkstelle (3) daran schwenkbar angelenkten Kranausleger (2), einem an einer zweiten Anlenkstelle (5) am der Kranstütze (1) abgewandeten einen Ende des Kranauslegers angelenkten Geräteaufnahmeelement (6), an dem im Abstand zur zweiten Anlenkstelle (5) zwischen Kranausleger (2) und Geräteaufnahmeelement (6) an einer dritten Anlenkstelle (10) ein Zugelement (9) angelenkt ist, das von der dritten Anlenkstelle (10) am Geräteaufnahmeelement (6) zu einer im Abstand zur ersten Anlenkstelle (3) an der Kranstütze (1) vierten Anlenkstelle (11) verläuft, wobei die vierte Anlenkstelle (11) an der Kranstütze (1) verstellbar angeordnet ist, und wobei das Zugelement (9) längenverstellbar ist,
wobei das Zugelement (9) über die vierte Anlenkstelle (11) hinaus weitergeführt und an der Kranstütze (1) festgelegt ist, **dadurch gekennzeichnet, dass** das Zugelement (9) mit einem daran angebrachten Rastelement (25) versehen ist, das an einer an der Kranstütze befindlichen Raststelle (19) lösbar einrastbar ist.

2. Gerätekran nach Anspruch 1, **dadurch gekennzeichnet, dass** das Zugelement (9) an einer Klemmstelle festgelegt ist.

3. Gerätekran nach mindestens einem der Ansprüche 1 oder 2, **dadurch gekennzeichnet, dass** der Kranausleger (2) teleskopierbar ausgebildet ist und dass hierzu in Längsabständen mehrere Rastelemente (25) am Zugelement (9) angebracht sind.

4. Gerätekran nach Anspruch 1, **dadurch gekennzeichnet, dass** auf einer Seite der Kranstütze die vierte Anlenkstelle (11) und auf der entgegengesetzten Seite desselben die Raststelle (19) angeordnet ist.

5. Gerätekran nach Anspruch 1 oder 4, **dadurch gekennzeichnet, dass** die Raststelle (19) in Richtung des Verlaufs des Zugelements (9) verstellbar ist.

6. Gerätekran nach einem der Ansprüche 1 bis 5, **dadurch gekennzeichnet, dass** die vierte Anlenkstelle (11) von einer bevorzugt drehbar gelagerten Seilscheibe (8) gebildet ist, um die zumindest teilweise das Zugelement (9) verläuft und von dort zur Raststelle (19) geführt ist.

7. Gerätekran nach Anspruch 4 und 6, **dadurch gekennzeichnet, dass** in Richtung auf die Raststelle (19) hinter der Seilscheibe (8) eine Umlenkscheibe (15) für das Zugelement (9) vorgesehen ist, deren Achse (16) parallel zur Achse der Seilscheibe (8) angeordnet ist, und die an der Kranstütze (1) befestigt ist, woran sich mindestens eine weitere Umlenkscheibe (17) anschließt, deren Achse senkrecht zur Achse (16) der ersten Umlenkscheibe (15) angeordnet ist, so dass das dazwischen verlaufende Zugelement (9) tangential am Umfang beider Umlenkscheiben (15, 17) anliegt.

8. Gerätekran nach Anspruch 6, **dadurch gekennzeichnet, dass** die Achse der Seilscheibe (8) an der ersten Anlenkstelle (3) angeordnet ist.

## Claims

1. Equipment crane, in particular camera crane, with a crane support (1) and a crane jib (2), linked at a first linking point (3) and swivellable thereon, an equipment lifting element (6), linked at a cocond linking point (5) on the end of the crane jib facing away from the crane support (1), to which equipment lifting element, at a distance from the second linking point (5) between the crane jib (2) and the equipment lifting element (6) at a third linking point (10), a traction element (9) is linked, running from the third linking point (10) on the equipment lifting element (6) to a fourth linking point (11) on the crane support (1) at a distance from the first linking point (3), wherein the fourth linking point (11) is arranged adjustably on the crane support (1) and wherein the traction element (9) is adjustable in length, wherein the traction element (9) is continued beyond the fourth linking point (11) and fixed to the crane support (1), **characterised in that** the traction element (9) is provided with a catch element (25) attached thereto, which can be releasably locked in at a catching point (19) located on the crane support.

2. Equipment crane according to claim 1, **characterised in that** the traction element (9) is fixed at a clamping point.

3. Equipment crane according to at least one of claims 1 or 2, **characterised in that** the crane jib (2) is constructed as telescopable and that for this several catch elements (25) are attached to the traction element (9) at longitudinal intervals.

4. Equipment crane according to claim 1, **characterised in that** the fourth linking point (11) is arranged on one side of the crane support and the catching point (19) on the opposite side thereof.

5. Equipment crane according to claim 1 or 4, **characterised in that** the catching point (19) is adjustable in the direction of the course of the traction element (9).

6. Equipment crane according to one of claims 1 to 5, **characterised in that** the fourth linking point (11) is formed by a deflection pulley (8), preferably held rotatably, round which the traction element (9) at least partially runs and from there is guided to the catching point (19) .

7. Equipment crane according to claims 4 and 6, **characterised in that** in the direction of the catching point (19) behind the deflection pulley (8) a return pulley (15) for the traction element (9) is provided, the axle (16) of which is arranged parallel to the axle of the deflection pulley (8) and which is fastened to the crane support (1), which at least one further return pulley (17) adjoins, the axle of which is arranged perpendicular to the axle (16) of the first return pulley (15), so the traction element (9) running in between rests tangentially against the circumference of the two return pulleys (15, 17).

8. Equipment crane according to claim 6, **characterised in that** the axle of the deflection pulley (8) is arranged at the first linking point (3).

## Revendications

1. Grue d'appareils, en particulier, grue de caméra, avec un appui de grue (1) et un bras de grue (2), articulé de façon à pouvoir pivoter sur un premier point d'articulation (3), un élément support d'appareils (6), articulé à un deuxième point d'articulation (5) sur une extrémité, opposée à l'appui de grue (1), du bras de grue (2), élément support d'appareils sur lequel, à distance du deuxième point d'articulation (5), entre le bras de grue (2) et l'élément support d'appareils (6), est articulé, en un troisième point d'articulation (10), un élément de traction (9), s'étendant du troisième point d'articulation (10) sur l'élément support d'appareils (6) à un quatrième point d'articulation (11), à distance du premier point d'articulation (3) sur l'appui de grue (1), sachant que le quatrième point d'articulation (11) est disposé sur l'appui de grue (1) de façon à pouvoir être manoeuvré et l'élément de traction (9) étant réglable en longueur,
l'élément de traction (9) continuant à être guidé sur le quatrième point d'articulation (11) et étant fixé à l'appui de grue (1), **caractérisée en ce que**
l'élément de traction (9) est muni d'un élément d'encliquetage (25), monté sur lui, susceptible d'être encliqueté de façon désolidarisable sur un point d'encliquetage (19) se trouvant sur l'appui de grue.

2. Grue d'appareils selon la revendication 1, **caractérisée en ce que** l'élément de traction (9) est fixé sur un point d'articulation.

3. Grue d'appareils selon au moins l'une des revendications 1 ou 2, **caractérisée en ce que** le bras de grue (2) est de type télescopique, et **en ce que**, pour cela, plusieurs éléments d'encliquetage (25) sont montés sur l'élément de traction (9), de façon espacée dans la direction longitudinale.

4. Grue d'appareils selon la revendication 1, **caractérisée en ce que** le quatrième point d'articulation (11) est disposé sur un côté de l'appui de grue, et le point d'encliquetage (19) est disposé sur le côté opposé de celui-ci.

5. Grue d'appareils selon la revendication 1 ou 4, **caractérisée en ce que** le point d'encliquetage (19) est réglable en direction de l'étendue de l'élément de traction (9).

6. Grue d'appareils selon l'une des revendications 1 à 5, **caractérisée en ce que** le quatrième point d'articulation (11) est formé par une poulie pour câbles (8), montée de préférence à rotation, autour de laquelle l'élément de traction (9) s'étend au moins partiellement et, de là, est guidé vers le point d'encliquetage (19).

7. Grue d'appareils selon les revendications 4 et 6, **caractérisée en ce que**, derrière la poulie pour câbles (8), en direction du point d'encliquetage (19), est prévue une poulie de renvoi (15) pour un élément de traction (9) dont l'axe (16) est disposé parallèlement à l'axe de la poulie pour câbles (8) et qui est fixée sur l'appui de grue (1), à laquelle se raccorde au moins une autre poulie de renvoi (17) dont l'axe est perpendiculaire à l'axe (16) de la première poulie de renvoi (15), de manière que l'élément de traction (9) s'étendant entre elles s'applique tangentiellement sur la périphérie des deux poulies de renvoi (15, 17).

8. Grue d'appareils selon la revendication 6, **caractérisée en ce que** l'axe de la poulie pour câbles (8) est disposé au premier point d'articulation (3).
